# EUROPÄISCHE PATENTSCHRIFT

(11) **EP 1 119 701 B1**
(45) Veröffentlichungstag und Bekanntmachung des Hinweises auf die Patenterteilung: **27.02.2002**
(21) Anmeldenummer: 99957849.5
(22) Anmeldetag: 02.10.1999
(51) Int. Cl.: F02M 37/10, F02M 37/18, F02M 37/22

(54) **EINRICHTUNG FÜR EINE ANORDNUNG INNERHALB EINES KRAFTSTOFFTANKES ZUM FÖRDERN UND FILTERN VON KRAFTSTOFF**
DEVICE FOR AN ARRANGEMENT INSIDE A FUEL TANK FOR SUPPLYING AND FILTERING FUEL
DISPOSITIF POUR UN SYSTEME SITUE A L'INTERIEUR D'UN RESERVOIR DE CARBURANT ET DESTINE A ACHEMINER ET A FILTRER DU CARBURANT

(30) Priorität: 09.10.1998 DE 19846616
(43) Veröffentlichungstag der Anmeldung: 01.08.2001
(73) Patentinhaber: MAHLE Filtersysteme GmbH, 70376 Stuttgart (DE); Kautex Textron GmbH & Co. KG., 53229 Bonn (DE)
(72) Erfinder: GEBERT, Hans, D-74080 Heilbronn (DE); SCHNEIDER, Horst, D-71336 Waiblingen (DE); SIEKMANN, Jim, Arnold, MO 63010 (US); WAIBEL, Hans, D-71686 Remseck/Aldingen (DE); WALTER, Rüdiger, D-53123 Bonn (DE)
(74) Vertreter: Patentanwalts-Partnerschaft Rotermund + Pfusch
(86) Internationale Anmeldenummer: DE9903189
(87) Internationale Veröffentlichungsnummer: WO0022294

(56) Entgegenhaltungen:
- EP-A- 0 629 522
- DE-A- 3 532 349
- DE-A- 19 509 143
- DE-A- 19 535 668
- US-A- 5 218 942

## Beschreibung

Die Erfindung betrifft eine Einrichtung für eine Anordnung innerhalb eines Kraftstofftankes mit Pumpen und Filtern zum Fördern und Filtern von einem Verbrennungsmotor zuführendem Kraftstoff nach dem Oberbegriff des Patentanspruchs 1.

Eine solche aus US-A-5,218,942 bekannte Einrichtung soll aufbau- und funktionsmäßig vereinfacht und verbessert werden. Das gleiche gilt gegenüber einer gattungsähnlichen Einrichtung nach DE 195 35 668 A.

Eine Lösung dieses Problems stellt eine gattungsgemäße Einrichtung mit den kennzeichnenden Merkmalen des Patentanspruchs 1 dar.

Zweckmäßige und vorteilhafte Ausgestaltungen der Erfindung sind Gegenstand der Unteransprüche.

Ein besonders einfacher und kostengünstiger Aufbau der erfindungsgemäßen Einrichtung wird dadurch erreicht, daß die Filter einschließlich ihrer Einsätze in die Gehäuse- und Trägerteile fest integriert werden und zwar in einer solchen Weise, daß ein zerstörungsfreier Austausch nicht möglich ist. Derartige Filter sind daher als Dauerfilter auszubilden, das heißt die Lebensdauer der Filter ist auf diejenige des Tankes, in die die Einrichtung eingesetzt wird, dem Prinzip nach auszulegen. Falls ein Austausch der Filter an einem Kraftfahrzeugtank bei einer solchen Einrichtung erfolgen soll, muß der gesamte Gehäuse- und Trägerkomplex einer nach der Erfindung ausgestalteten gattungsgemäßen Einrichtung ausgetauscht werden.

Ein nachfolgend im einzelnen erläutertes Ausführungsbeispiel der Erfindung ist in der Zeichnung dargestellt.

Es zeigen
- Fig. 1: einen Schnitt durch eine Filter-Pumpen-Einrichtung für Kraftstoff zur Anordnung innerhalb eines Kraftstofftankes,
- Fig. 2: eine Ansicht der Einrichtung nach Fig. 1 von oben in Richtung des Pfeiles II,
- Fig. 3: eine Ansicht der Einrichtung nach Fig. 1 von unten in Richtung des Pfeiles III,
- Fig. 4: eine Ansicht eines in die Einrichtung nach Fig. 1 einsetzbaren Trägerteiles,
- Fig. 5: einen Schnitt durch das Trägerteil nach Linie V-V in Fig. 4,
- Fig. 6: eine Ansicht auf das Trägerteil nach dem Pfeil VI in Fig. 4,
- Fig. 7: eine Ansicht auf das Trägerteil nach Fig. 6 von oben in Richtung des Pfeiles VII,
- Fig. 8: eine Ansicht des Trägerteiles nach Fig. 6 von unten in Richtung des Pfeiles VIII,
- Fig. 9: einen Schnitt durch eine Bodenplatte des Außengehäuses der Einrichtung nach Fig. 1 nach Linie IX-IX in Fig. 10 vor einer Befestigung innerhalb der Einrichtung nach Fig. 1,
- Fig. 10: eine Ansicht auf die Bodenplatte nach Fig. 9 in Richtung des Pfeiles X.

Eine Filter-Pumpen-Einrichtung zur Anordnung innerhalb eines Kraftstofftankes beispielsweise eines Kraftfahrzeuges besitzt ein Außengehäuse 1 in der Form eines unten durch eine aufgesetzte Bodenplatte 2 verschlossenen Bechers. Auf den Verschluß der Bodenplatte 2 an dem Außengehäuse 1 wird weiter unten noch näher eingegangen werden.

In das Außengehäuse 1 eingesetzt ist ein Trägerteil 3, das ebenfalls becherförmig ausgebildet ist, und einen an dem offenen Ende nach radial außen abstehenden Ringflansch 4 besitzt. Alle bisher beschriebenen Teile bestehen vorzugsweise aus Kunststoff. Bei dem beschriebenen Ausführungsbeispiel bestehen diese Teile tatsächlich aus Kunststoff.

In dem Trägerteil 3 gelagert ist eine Pumpeneinheit 5 mit einer ersten und einer zweiten Pumpe. Die erste Pumpe saugt Kraftstoff durch eine Öffnung 6 in dem Trägerteil 3 und die zweite Pumpe durch eine Öffnung 7 in dem Trägerteil 3 an. Außerhalb des Trägerteiles 3 sind die Öffnungen 6 und 7 mit Ansaugräumen 8 bzw. 9 verbunden.

Der Ansaugraum 8 ist über ein erstes Filter 10 mit einem außerhalb des Außengehäuse 1 liegenden Bereich verbunden. Dieser Bereich ist bei einer Anordnung des Außengehäuses 1 in einem Kraftfahrzeugtank der Tankraum.

Der Ansaugraum 9 ist über ein zweites Filter 11 mit dem oberen Innenbereich des Außengehäuses 1 verbunden, der als ein Überlaufbehälter 12 ausgebildet ist. Aus dem Überlaufbehälter 12 überlaufender Kraftstoff gelangt bei in einem Tank eingebautem Außengehäuse 1 in den Tankinnenraum.

Von der ersten Pumpe geförderter Kraftstoff gelangt in den Überlaufbehälter 12. Der Strömungsweg derart geförderten Kraftstoffes ist in der Zeichnung in Fig. 1 mit Strömungspfeilen S angedeutet.

Von der zweiten Pumpe der Pumpeneinheit 5 geförderter Kraftstoff gelangt durch eine strichpunktiert angedeutete Leitung 13 zu den Einspritzdüsen eines Verbrennungsmotors beispielsweise eines Kraftfahrzeuges.

Das zweite Filter 11 ist wie folgt aufgebaut.

Der Einsatz des zweiten Filters 11 ist ein aus zick-zack-förmig gefaltetem Bahnenmaterial bestehendes Ringfilterelement 14. Mit seiner einen Stirnseite ist dieses Ringfilterelement 14 fest und dicht mit dem Ringflansch 4 des Trägerteiles 3 verbunden. Die Verbindung ist dadurch gegeben, daß das Ringfilterelement 14 in den aus Kunststoff bestehenden Ringflansch 4 einplastifiziert ist. Die Technik eines solchen Einplastifizierens ist bei Filtern an sich bekannt, weshalb es hierzu keiner weiteren Erläuterungen bedarf. Auf der gegenüberliegenden Stirnseite ist das Ringfilterelement 14 mit einer Ringscheibe 15 gedichtet, die ebenfalls mit dem Bahnenmaterial des Ringfilterelementes 1 über eine Plastifizierung verbunden ist.

An die Ringscheibe 15 des Ringfilterelementes 14 ist ein Dichtring 16 angeformt, der in eine Ringnut 17 in dem Außengehäuse 1 dichtend eingreift.

Der Aufbau des ersten Filters 10 stellt sich wie folgt dar.

Der Einsatz dieses ersten Filters 10 ist wiederum ein aus gefaltetem Bahnenmaterial bestehendes Ringfilterelement 18, das mit seiner einen Stirnseite in eine umlaufend gestaltete Stufe 19 des Außengehäuses 1 dicht einplastifiziert ist. Die gegenüberliegende Stirnseite ist über eine Bodenplatte 2 dicht verschlossen und zwar ebenfalls über eine Plastifizierverbindung.

Um dem Trägerteil 3 innerhalb des Außengehäuses 1 eine axial fixierte Lage zu geben, ist zwischen dem Boden des Trägerteiles 3 und der Bodenplatte 2 eine Rastverbindung vorgesehen mittels ineinandergreifender Rastelemente 20 an einerseits dem Boden des Trägerteils 3 und andererseits der Bodenplatte 2.

Um den Ansaugraum 9 zwischen dem Trägerteil 3 und dem Außengehäuse 1 an der Stelle, an der diese beiden Teile im unteren Bereich der Gesamteinrichtung aneinanderstoßen, dicht gestalten zu können, ist dort zwischen diesen beiden Teilen ein Radialdichtring 20 vorgesehen.

Die Bodenplatte 2 ist über an dieser und dem Trägerteil 3 vorgesehene ineinandergreifende Rastmittel 21 miteinander verbunden. Durch diese Verbindung ist das Trägerteil 3 in dem Außengehäuse 1 verankert, da die Bodenplatte 2 über das Ringfilterelement 18 fest mit diesem Gehäuse verbunden ist.

Die Funktion der vorstehend beschriebenen Filter-Pumpen-Einrichtung ist wie folgt.

Aus dem Kraftstofftank wird durch Pfeile P angedeutet Kraftstoff von der ersten Pumpe der Pumpeneinheit 5 durch das erste Filter 10 angesaugt und in den Überlaufbehälter 12 gefördert.

Aus dem Überlaufbehälter 12 saugt die zweite Pumpe der Pumpeneinheit 5 Kraftstoff durch das zweite Filter 11 hindurch an und fördert diesen Kraftstoff unter vorgegebenem Druck an die Einspritzeinrichtung eines Verbrennungsmotors.

Die Funktion des ersten Filters 10 besteht insbesondere darin, gröbere Schmutzpartikel aus dem Kraftstoff noch vor der ersten Pumpe der Pumpeneinheit 5 auszufiltern. Das zweite Filter 11 ist ein gegenüber dem ersten Filter 10 feinporigeres Filter. Die Größe der Filterflächen beider Filter 10 und 11 kann variiert werden. Dabei kann die Filterfläche des ersten Filters beispielsweise etwa zwei Drittel und die Filterfläche des zweiten ein Drittel der gesamten Filterfläche einnehmen.

## Patentansprüche

1. Einrichtung mit einem becherförmigen Außengehäuse (1) für eine Anordnung innerhalb eines Kraftstofftankes mit Pumpen und Filtern (10, 11) zum Fördern und Filtern von einem Verbrennungsmotor zuzuführendem Kraftstoff, bei der Kraftstoff aus dem Bereich des Tankbodens mit einer ersten Pumpe durch ein erstes Filter (10) in einen Sammelraum gefördert wird, von dem aus dieser Kraftstoff mit einer zweiten Pumpe durch ein zweites Filter (11) dem Verbrennungsmotor zugeführt wird und bei der beide Pumpen in einer Pumpeneinheit (5) zusammengefaßt sind, wobei
- der Sammelraum mit Bezug auf die Einbaulage der Einrichtung lotrecht oberhalb der Pumpeneinheit (5) und der Filter (10, 11) angeordnet ist und als offener Überlaufbehälter (12) ausgebildet ist,
- das zweite Filter (11) in ein Trägerteil (3) für die Pumpeneinheit (5) integriert ist, das in den unteren Bereich des becherförmigen Außengehäuses (1) einsetzbar und in dieser Lage fest mit diesem verbindbar ist,
- der obere Bereich des Außengehäuses (1) als der Überlaufbehälter (12) ausgebildet ist,
- in dem Überlaufbehälter (12) befindlicher Kraftstoff von diesem durch das zweite Filter (11) in einen Ansaugraum (9) der zweiten Pumpe der Pumpeneinheit (5) ausströmen kann,
- außerhalb des Außengehäuses (1) befindlicher Kraftstoff des Tankes das erste Filter (10) zu einem Ansaugraum (8) der ersten Pumpe der Pumpeneinheit (5) durchströmen kann,
**gekennzeichnet durch die Merkmale,**
- die Filtereinsätze beider Filter (10, 11) sind als ein erstes und zweites Ringfilterelement und übereinanderliegend angeordnet ausgebildet, wobei das erste Filter (10) das Außengehäuse (1) in dessen unterem Bereich und das zweite Filter (11) das Trägerteil (3) in dessen oberem Bereich jeweils radial umfaßt,
- zwischen einer Ansaugöffnung der zweiten Pumpe und einer Abströmöffnung des zweiten Filters (11) liegt ein geschlossener, von dem Trägerteil (3) und dem Außengehäuse (1) dicht begrenzter Ansaugraum (9), wobei die Ansaugöffnung der zweiten Pumpe gegenüber einer Durchgangsöffnung (7) in dem Trägerteil (3) gedichtet ist,
- zwischen einer Ansaugöffnung der ersten Pumpe und einer Abströmöffnung des ersten Filters (10) liegt ein geschlossener, von dem Trägerteil (3) und dem Außengehäuse (1) dicht begrenzter Ansaugraum (8), wobei die Ansaugöffnung der ersten Pumpe gegenüber einer Durchströmöffnung (6) in dem Trägerteil (3) gedichtet ist,
- die dicht mit den Ansaugöffnungen der beiden Pumpen der Pumpeneinheit (5) verbundenen Durchtrittsöffnungen (6, 7) des Trägerteils (3) liegen in dem unteren Bereich des Außengehäuses (1),
- das Trägerteil (3) ist becherförmig mit einem untenliegenden Boden ausgebildet und mit dem in dem oberen Außenbereich angebrachten zweiten Filter (11) in seinem nicht von dem zweiten Filter (11) erfaßten Längenbereich in das Außengehäuse (1) einschiebbar, wobei jeweils Dichtungen (16) und (20) im oberen und unteren Bereich für eine dichte Anlage an dem Außengehäuse (1) vorgesehen sind.

2. Einrichtung nach Anspruch 1,
**dadurch gekennzeichnet,**
**daß** die Filter (10, 11) gleichachsig übereinander angeordnet sind.

3. Einrichtung nach Anspruch 1 oder 2,
**dadurch gekennzeichnet,**
**daß** das Trägerteil (3) im unteren Bereich des Außengehäuses (1) kraftschlüssig verrastbar ist.

4. Einrichtung nach einem der vorhergehenden Ansprüche,
**dadurch gekennzeichnet,**
**daß** die Ringfilterelemente (14 und 18) der Filter (10 bzw. 11) aus jeweils zick-zack-förmig gefaltetem Bahnenmaterial bestehen, das jeweils zumindest auf einer Stirnseite fest und dicht mit einem Bereich des Trägerteils (3) bzw. des Außengehäuses (1) verbunden ist.

5. Einrichtung nach Anspruch 4,
**dadurch gekennzeichnet,**
**daß** das Ringfilterelement (14) des zweiten Filters (11) eine nur über dieses Ringfilterelement (14) mit dem Trägerteil (3) verbundene Abdeckung der nicht unmittelbar mit dem Trägerteil (3) verbundenen Stirnseite besitzt und daß diese Abdeckung dicht mit dem Außengehäuse (1) verbindbar ist.

6. Einrichtung nach Anspruch 4 oder 5,
**dadurch gekennzeichnet,**
**daß** die nicht unmittelbar fest mit dem Außengehäuse (1) verbundene Stirnseite des ersten Ringfilterelementes (18) mit einer Bodenplatte (2) fest und dicht verbunden ist, wobei das Zentrum dieser Bodenplatte (2) einen angesetzten Boden des Außengehäuses (1) bildet.

7. Einrichtung nach Anspruch 6,
**dadurch gekennzeichnet,**
**daß** die Bodenplatte (2) als Boden des Außengehäuses (1) mit dem Trägerteil (3) verrastet ist.

## Claims

1. A device with a bowl-shaped exterior housing (1) for an arrangement inside a fuel tank, provided with pumps and filters (10, 11) for conveying and filtering fuel that is fed to an internal combustion engine, whereby the fuel is pumped from the bottom region of the tank with a first pump through a first filter (10) into a collector chamber and fuel is conveyed from said collector chamber by means of a second pump through a second filter (11) to the internal combustion engine, whereby the two pumps are arranged in a pump unit (5),
whereby
- the collector chamber is arranged vertically above the pump unit (5) and the filters (10, 11) with respect to the fitting position of the device and is embodied as an open overflow container (12);
- the second filter (11) is integrated in a carrier part (3) for the pump unit (5), said filter (11) being insertable in the lower region of the bowl-shaped exterior housing (1) and in this position is firmly connectable with said bowl-shaped exterior housing (1);
- the upper region of the exterior housing (1) is configured as the overflow container (12);
- fuel present in the overflow container (12) can flow out of it through the second filter (11) into an aspirating chamber (9) of the second pump of the pump unit (5);
- fuel present outside the exterior housing (1) of the tank can flow through the first filter (10) to an aspirating chamber (8) of the first pump of the pump unit (5);
**characterised by** the following features:
- the filter inserts of both filters (10, 11) are arranged as a first and second ring filter element, one on top of the other, with the first filter (10) radially encompassing the lower region of the exterior housing (1), and the second filter (11) radially encompassing the upper region of the carrier part (3);
- between an aspirating aperture of the second pump and an outlet aperture of the second filter (11) there is a closed aspirating chamber (9), closely delimited by the carrier part (3) and the exterior housing (1), with the aspirating aperture of the second pump being sealed off against a pass-through aperture (7) in the carrier part (3);
- between an aspirating aperture of the first pump and an outlet aperture of the first filter (10) there is a closed aspirating chamber (8), closely delimited by the carrier part (3) and the exterior housing (1), with the aspirating aperture of the first pump being sealed off against a pass-through aperture (6) in the carrier part (3);
- the pass-through apertures (6, 7) of the carrier part (3), said pass-through apertures (6, 7) being tightly connected to the aspirating apertures of the two pumps of the pump unit (5), are situated in the lower region of the exterior housing (1);
- the carrier part (3) is bowl-shaped with a bottom, and a second filter (11) arranged in the upper exterior region, with the longitudinal region not covered by the second filter (11) being able to be slid into the exterior housing (1), with seals (16) and (20) being provided in the upper and lower region for a tight seat against the exterior housing (1).

2. A device according to claim 1, **characterised in that** the filters (10, 11) are arranged coaxially, one on top of the other.

3. A device according to claim 1 or 2, **characterised in that** the carrier part (3) in the lower region of the exterior housing (1) is non-positively engageable by a catch arrangement.

4. A device according to one of the preceding claims, **characterised in that** the ring filter elements (14 and 18) of the filters (10 or 11 respectively) are made of web material folded in a concertina shape which at least on one face is firmly and tightly connected to a region of the carrier part (3) or the exterior housing (1) respectively.

5. A device according to claim 4, **characterised in that** the ring filter element (14) of the second filter (11) comprises a cover at the face which is not directly connected to the carrier part (3), said cover being connected to the carrier part (3) only via said ring filter element (14), and with said cover being tightly connectable to the exterior housing (1).

6. A device according to claim 4 or 5, **characterised in that** the face of the first ring filter element (18), said face not being directly connected to the exterior housing (1), is firmly and tightly connected to a bottom plate (2), with the centre of this bottom plate (2) forming a joined bottom of the exterior housing (1).

7. A device according to claim 6, **characterised in that**, the bottom plate (2), as the bottom of the exterior housing (1), can engage the carrier part (3) by means of a catch arrangement.

## Revendications

1. Dispositif avec un carter extérieur (1) en forme de godet pour un système situé à l'intérieur d'un réservoir de carburant avec des pompes et des filtres (10, 11) pour acheminer et filtrer du carburant à envoyer à un moteur à combustion interne, dispositif dans lequel le carburant est refoulé de la zone du fond du réservoir par une première pompe, au travers d'un premier filtre (10), dans un espace collecteur d'où ce carburant est envoyé par une seconde pompe, au travers d'un second filtre (11), au moteur à combustion interne, et dans lequel les deux pompes sont regroupées en une unité de pompage (5),
- l'espace collecteur étant disposé, par rapport à la position de montage du dispositif, verticalement au-dessus de l'unité de pompage (5) et des filtres (10, 11), et étant réalisé sous forme de réservoir de trop-plein (12) ouvert,
- le second filtre (11) étant intégré à une partie support (3) pour l'unité de pompage (5), partie qui peut être logée dans la zone inférieure du carter extérieur (1) en forme de godet et être assemblée fixement avec ce dernier dans cette position,
- la zone supérieure du carter extérieur (1) étant réalisée sous forme de réservoir de trop-plein (12),
- du carburant situé dans le réservoir de trop-plein (12) pouvant s'échapper de ce dernier au travers du second filtre (11) dans un espace d'aspiration (9) de la seconde pompe de l'unité de pompage (5),
- du carburant du réservoir, situé à l'extérieur du carter extérieur (1), pouvant s'écouler au travers du premier filtre (10) dans un espace d'aspiration (8) de la première pompe de l'unité de pompage (5),
**caractérisé par** les caractéristiques,
- les cartouches filtrantes des deux filtres (10, 11) sont réalisées sous forme d'un premier et d'un second élément filtrant annulaire superposés, le premier filtre (10) et le second filtre (11) enveloppant respectivement dans le sens radial le carter extérieur (1) dans la zone inférieure de ce dernier et la partie support (3) dans la zone supérieure de cette dernière,
- un espace d'aspiration (9) fermé, limité hermétiquement par la partie support (3) et par le carter extérieur (1), se situe entre une ouverture d'aspiration de la seconde pompe et une ouverture d'échappement du second filtre (11), l'ouverture d'aspiration de la seconde pompe étant étanchéifiée par rapport à une ouverture de passage (7) de la partie support (3),
- un espace d'aspiration fermé (8), limité hermétiquement par la partie support (3) et par le carter extérieur (1), se situe entre une ouverture d'aspiration de la première pompe et une ouverture d'échappement du premier filtre (10), l'ouverture d'aspiration de la première pompe étant étanchéifiée par rapport à une ouverture de passage (6) de la partie support (3),
- les ouvertures de passage (6, 7) de la partie support (3), reliées hermétiquement aux ouvertures d'aspiration des deux pompes de l'unité de pompage (5), se situent dans la zone inférieure du carter extérieur (1),
- la partie support (3) est réalisée en forme de godet avec un fond en partie basse et peut être insérée dans le carter extérieur (1) avec le second filtre (11) placé dans la zone externe supérieure, dans sa zone longitudinale inoccupée par le second filtre (11), des joints (16) et (20) étant respectivement prévus dans les zones supérieure et inférieure pour un appui hermétique sur le carter extérieur (1).

2. Dispositif suivant la revendication 1, **caractérisé en ce que** les filtres (10, 11) sont superposés de façon coaxiale.

3. Dispositif suivant l'une des revendications 1 et 2, **caractérisé en ce que** la partie support (3) peut être enclenchée par force d'adhérence dans la zone inférieure du carter extérieur (1).

4. Dispositif suivant l'une des revendications précédentes, **caractérisé en ce que** les éléments filtrants annulaires (14 et 18) des filtres (10 et/ou 11) se composent respectivement de matériau en feuilles plié en zigzag, respectivement assemblé fixement et hermétiquement, au moins sur un côté frontal, avec une zone de la partie support (3) et/ou du carter extérieur (1).

5. Dispositif suivant la revendication 4, **caractérisé en ce que** l'élément filtrant annulaire (14) du second filtre (11) présente une couverture du côté frontal, non assemblé directement avec la partie support (3), assemblée avec la partie support (3) uniquement par l'intermédiaire de cet élément filtrant annulaire (14), et **en ce que** cette couverture peut être assemblée hermétiquement avec le carter extérieur (1).

6. Dispositif suivant l'une des revendications 4 et 5, **caractérisé en ce que** le côté frontal du premier élément filtrant annulaire (10), non assemblé directement et fixement avec le carter extérieur (1), est assemblé fixement et hermétiquement avec une plaque de fond (2), le centre de cette plaque de fond (2) formant un fond rapporté du carter extérieur (1).

7. Dispositif suivant la revendication 6, **caractérisé en ce que** la plaque de fond (2), en tant que fond du carter extérieur (1), est enclenchée avec la partie support (3).
